# FASCICULE DE BREVET EUROPEEN

(11) **EP 0 795 724 B1**
(45) Date de publication et mention de la délivrance du brevet: **05.09.2001**
(21) Numéro de dépôt: 97420041.2
(22) Date de dépôt: 13.03.1997
(51) Int. Cl.: F24D 19/10, F17D 1/14

(54) **Procédé d'équilibrage d'un réseau de distribution de fluide non compressible**
Ausgleichsverfahren eines Netzes für eine nicht-komprimierbare Flüssigkeit
Equalizing method for a network of a non compressible fluid

(30) Priorité: 14.03.1996 FR 9603416
(43) Date de publication de la demande: 17.09.1997
(73) Titulaire: COMAP, F-69008 Lyon (FR)
(72) Inventeur: Fridmann, Pierre, 69006 Lyon (FR)
(74) Mandataire: Maureau, Philippe

(56) Documents cités:
- EP-A- 0 128 808
- EP-A- 0 677 708
- DE-A- 3 202 168
- FR-A- 2 711 775
- US-A- 4 279 381
- US-E- R E19 507

## Description

La présente invention a pour objet un procédé d'équilibrage d'un réseau de distribution de fluide non compressible à deux tubes, à plusieurs branches ou colonnes dérivées, ainsi qu'un réseau pour la mise en oeuvre de ce procédé.

Lors du calcul d'une installation de distribution de fluide, cette installation est calculée afin d'obtenir les débits souhaités dans les différentes branches de cette installation. L'obtention de ces débits peut être obtenue grâce au réglage de l'ouverture d'organes d'équilibrage qui équipent les différentes branches du réseau. L'équilibrage d'un réseau consiste donc à régler l'ouverture des organes d'équilibrage, en régime nominal de fonctionnement, afin d'obtenir précisément les débits souhaités, c'est-à-dire les débits déterminés lors des calculs de dimensionnement de l'installation.

Cette opération d'équilibrage peut poser des difficultés lorsque le réglage de l'une des branches modifie le débit dans les branches voisines. Cette situation, due à l'importance des pertes de pression du circuit principal, est très fréquemment rencontrée en pratique, ce qui a conduit les professionnels à développer différents types de procédures pour tenter d'obtenir un réglage rapide et efficace de tous les organes d'équilibrage du réseau.

Une première solution consiste à réaliser un réglage fondé sur le calcul préalable des pertes de pression dans toutes les branches du réseau.

Lorsqu'un réseau de distribution de fluide est correctement dimensionné, il fait nécessairement l'objet d'un calcul détaillé des pertes de pression qui conduisent à déterminer, pour chaque organe d'équilibrage, le débit nécessaire et la perte de pression à créer. Ces deux paramètres permettent de déterminer facilement le degré d'ouverture correspondant de chacun des organes d'équilibrage, dès lors que l'on dispose des diagrammes de réglage établis par le fabricant de robinetterie.

Dans ces conditions, il suffit de régler les organes d'équilibrage selon les valeurs calculées, pour obtenir les débits voulus avec une approximation suffisante dans la majorité des cas. On s'affranchit ainsi complètement des interférences débimétriques.

Une seconde solution consiste en un réglage fondé sur la mesure du débit. Les calculs de dimensionnement ne sont pas toujours réalisés avec toute la rigueur souhaitée, de telle sorte que l'on ne dispose pas toujours des éléments nécessaires pour déterminer à priori les positions de réglage des organes d'équilibrage.

Face à cette situation, certains fabricants de robinetterie ont conçu et commercialisé des organes d'équilibrage équipés d'un dispositif de mesure du débit. Dans ces conditions, il suffit de connaître le débit devant circuler dans chaque organe d'équilibrage pour pouvoir procéder au réglage adapté, puisque l'on mesure en permanence le débit réellement obtenu. Mais on se trouve confronté au problème d'interférences débimétriques, qui obligent à utiliser différentes procédures dont les principes sont indiqués ci-après.

Une procédure consiste en un réglage direct lorsqu'il n'y a pratiquement pas d'interférence débimétrique, comme tel est le cas, par exemple, d'un circuit principal à très faible perte de pression.

On règle successivement chaque organe d'équilibrage, dans n'importe quel ordre, pour obtenir soit le débit souhaité, soit le même rapport de débit (rapport du débit obtenu sur le débit souhaité) pour tous les organes d'équilibrage.

Cette procédure de réglage est très simple, mais il est rare de pouvoir la mettre en oeuvre sans altérer la qualité de l'équilibrage.

A l'issue des réglages, il est possible d'agir, si nécessaire, sur un organe d'équilibrage de tête, ou sur la pompe de circulation, pour obtenir un rapport de débit égal à un pour tous les organes d'équilibrage.

Une autre procédure met en oeuvre le réglage référencé.

Cette procédure, indispensable lorsqu'existent des interférences débimétriques, comprend plusieurs variantes, qui ont toutes un point commun : celui de se référer en permanence au débit qui circule dans la branche défavorisée du réseau. Il convient donc au préalable de repérer cette branche, qui est généralement la plus éloignée de la tête de réseau.

La branche défavorisée est celle dont le rapport de débit est le plus faible.

Chacun des organes d'équilibrage est réglé de façon à obtenir le même rapport de débit que celui de la branche défavorisée, qui est mesuré soit en continu, ce qui implique l'intervention de deux opérateurs munis chacun d'un mesureur électronique et d'un moyen de communication radio, soit de façon discrète, le même opérateur muni d'un seul mesureur électronique mesurant le débit dans la branche défavorisée après chaque réglage de branche. Il s'agit donc d'un réglage en valeur relative.

L'ordre dans lequel les organes sont réglés n'est pas indifférent. Il faut progresser d'aval en amont le long du circuit principal.

A l'issue des réglages, on peut agir, si nécessaire, sur l'organe d'équilibrage de tête ou sur la pompe de circulation pour obtenir un rapport de débit égal à un pour la branche défavorisée et, par conséquent, pour toutes les autres branches du réseau.

Quelle que soit la solution mise en oeuvre, celle-ci est très contraignante, et nécessite des manipulations nombreuses et un soin tout particulier apporté par le ou les opérateurs aux opérations de réglage des organes d'équilibrage.

Le document FR-A-2 711 775 concerne un dispositif de contrôle et de mesure énergétique pour le chauffage de locaux, comportant des vannes de régulation commandées par des signaux en provenance de thermostats placés dans les locaux, des compteurs intégrateurs avec des prises de température, une vanne de by-pass et une vanne d'équilibrage.

Le but de l'invention est de fournir un procédé d'équilibrage d'un réseau de distribution de fluide, dans lequel le nombre de mesures à réaliser sur chacune des branches soit le plus faible possible, de préférence limité à deux, en limitant le nombre de manipulations, et à en déduire la position de réglage de chaque organe d'équilibrage.

A cet effet, le procédé qu'elle concerne, consiste à :
- décomposer l'installation en réseaux élémentaires, dont chacun comporte un organe d'équilibrage de tête et un organe d'équilibrage sur chaque branche dérivée,
- à équiper chaque branche dérivée de deux prises de pression disposées de part et d'autre de l'organe d'équilibrage, ou intégrées à celui-ci, et d'une troisième prise de pression située à distance des deux premières,
- à réaliser une mesure du débit de fluide dans une branche quelconque, par mesure de la différence de pression de part et d'autre de son organe d'équilibrage,
- à mesurer, à l'aide de la troisième prise de pression et de la prise située de l'autre côté de l'organe d'équilibrage, la différence de pression, sans modifier la position de l'organe d'équilibrage,
- à partir de ces valeurs, à calculer le coefficient Z (coefficient de résistance hydraulique) de la branche considérée,
- à effectuer successivement des mesures sur toutes les branches pour en calculer le coefficient Z,
- à déterminer à partir des coefficients Z des différentes branches, les coefficients Z de chaque tronçon du circuit principal, puis
- connaissant le débit souhaité dans chaque branche et en appliquant les formules de couplage en série et en parallèle des coefficients Z successivement dans les différentes branches, à calculer la position de réglage de chaque organe d'équilibrage pour obtenir effectivement le débit souhaité.

Ce procédé limite à deux le nombre de mesures réalisées sur chaque branche, en procédant à des mesures cohérentes du débit et de la différence de pression disponible, c'est-à-dire à des mesures pour la situation de réglage constatée. L'approche du procédé selon l'invention consiste à identifier grâce à cette double mesure, non seulement les branches et les organes d'équilibrage correspondants, mais également les différents tronçons du circuit principal. Ce procédé consiste à déterminer précisément tous les coefficients Z de la distribution. Il n'est alors pas besoin de supposer une différence de pression disponible constante en tête de chaque branche, qui est une hypothèse qui se révèle souvent peu réaliste.

Une fois tous les coefficients Z déterminés, pour une situation de déséquilibre constatée, et connaissant le débit souhaité dans chaque branche, il est possible, en appliquant les formules de couplage en série et en parallèle des coefficients Z, de calculer la position de réglage de chaque organe d'équilibrage pour obtenir effectivement le débit voulu dans chacune des branches.

Avantageusement, ce procédé consiste à disposer chaque organe d'équilibrage d'une branche sur la tuyauterie "aller" ou sur la tuyauterie "retour", à proximité du circuit principal et la troisième prise de pression respectivement sur la tuyauterie "retour" ou sur la tuyauterie "aller", à proximité du circuit principal.

Cet agencement permet de disposer de prises de pression qui sont proches les unes des autres et auxquelles il est possible d'accéder simultanément à l'aide du même appareil.

Suivant une caractéristique, ce procédé consiste, pour déterminer la position de réglage définitif de chaque organe d'équilibrage, à ouvrir totalement l'organe d'équilibrage de la branche dérivée la plus en aval, ou à une valeur d'ouverture entraînant une perte de charge suffisante pour effectuer une mesure de différence de pressions avec une précision suffisante en tenant compte des caractéristiques de l'appareil de mesure, à prendre en considération les débits souhaités dans cette branche et dans la branche immédiatement en amont, à calculer la position de réglage de l'organe situé sur cette branche amont pour que le rapport des résistances hydrauliques respectivement de la branche amont et de la branche aval associée aux tronçons du circuit principal disposés entre la branche amont et la branche aval, permette la répartition des débits souhaités dans les deux branches considérées, la détermination de la position de réglage de l'organe situé sur la branche amont étant réalisée par calcul de la valeur de la résistance hydraulique de cet organe, cette détermination étant effectuée en calculant par deux expressions distinctes, dont l'une contient la valeur de la résistance hydraulique de cet organe de réglage, la résistance hydraulique d'une maille fermée, constituée par les deux branches aval et amont et les deux tronçons de circuit principal disposés entre eux, puis pour les autres organes d'équilibrage, en procédant successivement branche par branche, en considérant globalement d'un point de vue de la résistance hydraulique et du débit toute la partie du réseau située en aval de la branche dont l'organe de réglage doit être réglé.

En outre, dans le cas où le calcul de la position d'un organe d'équilibrage conduit à un degré d'ouverture supérieur à 100 %, il consiste, en imposant un degré d'ouverture maximale à cet organe, à recalculer le coefficient Z de la maille ouverte constituée par la partie du réseau située en aval de la branche comprenant cet organe d'équilibrage, pour obtenir la répartition souhaitée des débits entre cette branche et la partie du réseau située en aval, à recalculer les coefficients Z de toutes les branches aval et les positions de réglage des organes d'équilibrage correspondants pour retrouver les répartitions de débits souhaitées, puis à progresser de façon successive, branche par branche, vers l'amont du réseau pour définir la position de chaque organe d'équilibrage.

Il est également avantageux de pouvoir réaliser le réglage de l'organe d'équilibrage de tête.

A cet effet, le procédé selon l'invention consiste, après réglage définitif de tous les organes d'équilibrage, à calculer le coefficient Z global du réseau, à en déduire le coefficient Z de l'organe d'équilibrage de tête, égal à la différence entre le coefficient A de la pompe et le coefficient Z global du réseau, le coefficient A étant l'équivalent actif du coefficient Z pour la pompe de circulation avec$\text{A =} \frac{\text{HM}}{{\text{Dnom}}^{\text{2}}}$ où HM est la hauteur manométrique de la pompe pour le débit nominal du réseau,
et Dnom est le débit nominal de la pompe.

Suivant une autre caractéristique, il consiste à utiliser un dispositif de mesure comprenant deux prises de pression susceptibles d'être reliées aux prises de pression des branches de l'installation, un clavier de saisie d'informations telles que : adresse d'un organe d'équilibrage, modèle, diamètre, position de réglage relevée, débit souhaité, et un calculateur à microprocesseur réalisant le calcul du coefficient Z des différentes branches et du réseau, et de la position de réglage définitive des différents organes de réglage.

Il suffit donc à l'opérateur d'effectuer les deux mesures de débit et de différence de pression sur chaque branche, et d'introduire dans le dispositif le débit souhaité pour chaque branche, pour que ce dispositif lui fournisse la position de réglage définitive de chacun des organes d'équilibrage.

Pour permettre la mise en oeuvre de ce procédé, chaque branche est équipée d'un organe d'équilibrage disposé sur la tuyauterie "aller" ou sur la tuyauterie "retour", à proximité du circuit principal, avec des prises de pression de part et d'autre de l'organe d'équilibrage et à proximité de celui-ci, et d'une troisième prise de pression respectivement sur la tuyauterie "retour" ou sur la tuyauterie "aller", à proximité du circuit principal.

De toute façon, l'invention sera bien comprise à l'aide de la description qui suit en référence au dessin schématique annexé représentant, à titre d'exemples non limitatifs, plusieurs exemples de mise en oeuvre de ce procédé :
Figure 1 est une vue du couplage en série de deux branches d'un réseau ;
Figure 2 est une vue du couplage en parallèle de deux branches d'un réseau ;
Figure 3 représente cinq schémas référencés de 3a à 3e correspondant à cinq étapes successives du calcul du coefficient Z global d'un réseau à partir des coefficients Z des branches ;
Figures 4 à 6 sont trois vues de trois schémas de distribution de chauffage ou de climatisation ;
Figures 7 et 8 sont deux vues illustrant les mesures effectuées sur une branche d'un réseau ;
Figure 9 est une vue schématique de la structure d'un réseau de distribution ;
Figure 10 est une vue de l'identification d'une partie du réseau de distribution de figure 9 ;
Figures 11 et 12 illustrent deux mailles du réseau de figure 9 respectivement une maille ouverte et la même maille fermée.

Tout réseau, branche ou circuit peut être défini par un coefficient Z dès lors que l'on connaît sa perte de pression Δp pour un débit donné D :$\text{Z =} \frac{\text{ΔP}}{{\text{D}}^{\text{2}}}$

L'hypothèse adoptée est la loi en carré du débit dont le degré d'approximation est suffisant compte tenu des objectifs du procédé.

Dans certaines configurations de circuits, la loi en carré du débit pourrait être remplacée par une loi en puissance 1,9, par exemple, sans modifier la structure générale des formules de calcul.

Ce coefficient Z peut être considéré comme invariant quelles que soient les variations ultérieures de débit et de pression qui affectent le réseau, la branche ou le circuit. Inversement, le coefficient Z d'un réseau peut être modifié, dans la mesure où l'on modifie la géométrie du réseau, par exemple par fermeture d'une vanne ou modification de la tuyauterie.

Ainsi, si l'on connaît le débit et la perte de pression d'un réseau complet de distribution, il est facile de calculer directement son coefficient Z global en utilisant la relation précédente.

Il est également possible de calculer le coefficient Z global d'un réseau à partir des coefficients Z des différentes branches du réseau en appliquant des règles de couplage en série et en parallèle.

La figure 1 représente deux éléments E₁ et E₂ disposés en série, possédant des coefficients de résistance hydraulique Z₁, Z₂ et des pertes de pression ΔP₁ et ΔP₂, traversés par un débit D.

Il est possible d'écrire${\text{ΔP}}_{\text{1}} {\text{= Z}}_{\text{1}} {\text{D}}^{\text{2}}$${\text{ΔP}}_{\text{2}} {\text{= Z}}_{\text{2}} {\text{D}}^{\text{2}}$${\text{ΔP = ΔP}}_{\text{1}} {\text{+ ΔP}}_{\text{2}} {\text{= Z}}_{\text{1}} {\text{D}}^{\text{2}} {\text{+ Z}}_{\text{2}} {\text{D}}^{\text{2}} {\text{= (Z}}_{\text{1}} {\text{+ Z}}_{\text{2}} {\text{) D}}^{\text{2}} {\text{Z = Z}}_{\text{1}} {\text{+Z}}_{\text{2}}$

La figure 2 représente le couplage en parallèle entre deux points A et B de deux branches B₁ et B₂ traversées respectivement par des débits D₁ et D₂ et dont les coefficients de résistance hydraulique sont Z₁ et Z₂. Il est possible d'écrire les relations suivantes :${\text{ΔP}}_{\text{AB}} {\text{= ZD}}^{\text{2}} {\text{= Z}}_{\text{1}} {\text{D}}_{\text{1}} {\text{}}^{\text{2}} {\text{= Z}}_{\text{2}} {\text{D}}_{\text{2}} {\text{}}^{\text{2}}$$\frac{\text{1}}{\sqrt{\text{Z}}} \text{=} \frac{\text{1}}{\sqrt{\text{Z}}} \text{+} \frac{\text{1}}{\sqrt{{\text{Z}}_{\text{2}}}}$${\text{D}}_{\text{1}} \text{= D} \sqrt{\frac{\text{Z}}{{\text{Z}}_{\text{1}}}}$${\text{D}}_{\text{2}} \text{= D} \sqrt{\frac{\text{Z}}{{\text{Z}}_{\text{2}}}}$

Pour un réseau donné, on obtient le même coefficient Z global que l'on utilise les coefficients Z des différentes branches constitutives du réseau en leur appliquant les précédentes règles de couplage ou que l'on procède à partir de la relation de base.

Mais lorsque, par exemple, on modifie la position de réglage d'un organe d'équilibrage sur l'une des branches de ce réseau, on modifie du même coup la répartition des débits et des pressions dans l'ensemble du réseau et, par conséquent, le coefficient Z global du réseau, ainsi que le débit total et la perte de pression associés.

Pour déterminer le nouveau coefficient Z global, il faut nécessairement utiliser les règles de couplage des coefficients Z des branches du réseau en procédant d'aval en amont et de maille en maille. Ce mode de détermination est illustré à la figure 3, qui schématise cinq étapes successives du calcul de coefficients Z :
- 3a : calcul du coefficient Z de la maille A ouverte ; couplage en série.
- 3b : calcul du coefficient Z de la maille A fermée ; couplage en parallèle.
- 3c : calcul du coefficient Z de la maille AB ouverte ; couplage en série.
- 3d : calcul du coefficient Z de la maille AB fermée ; couplage en parallèle.
- 3e : calcul du coefficient Z de la maille ABC ouverte ; couplage en série.

On continue ainsi de maille en maille pour aboutir au coefficient Z global du réseau.

Une fois ce nouveau coefficient Z calculé, on peut déterminer le nouveau point de fonctionnement de la pompe de circulation (point de coupure des courbes caractéristiques du réseau et de la pompe), et par conséquent le nouveau débit total.

Pour calculer la nouvelle répartition des débits, on procède d'amont en aval en déterminant, en chaque noeud du réseau, le débit dans chacune des branches issues de ce noeud selon les relations suivantes :${\text{D}}_{\text{1}} \text{= D} \sqrt{\frac{\text{Zav}}{{\text{Z}}_{\text{1}}}}$${\text{D}}_{\text{2}} \text{= D} \sqrt{\frac{\text{Zav}}{{\text{Z}}_{\text{2}}}}$

Avec D : débit en amont du noeud.

D₁ et D₂ : débit dans chacune des deux branches issues de ce noeud.

Z₁ et Z₂ sont les coefficients Z des branches 1 et 2.

Zav est le coefficient Z de la partie de réseau en aval du noeud, c'est-à-dire des branches 1 et 2 couplées en parallèle.

Cette méthode dite des coefficients Z permet donc de déterminer précisément les conséquences hydrauliques d'une modification quelconque de la géométrie du réseau.

Il est également possible de déterminer la valeur du coefficient Z d'une branche, et par conséquent la position de réglage de son organe d'équilibrage, pour obtenir la répartition souhaitée des débits.

On utilise alors les relations suivantes : $\text{Zav =} \frac{{\text{Z}}_{\text{2}} {\text{.Z}}_{\text{1}}}{\text{[} \sqrt{{\text{Z}}_{\text{2}}} \text{+} \sqrt{{\text{Z}}_{\text{1}}} {\text{]}}^{\text{2}}}$

En égalant ces deux expressions de Zav, on peut expliciter Z₂ et calculer sa valeur en connaissant celle de Z₁. Cette procédure peut être mise en application pour obtenir les positions de réglage d'un réseau de distribution bitube dont on connaît la répartition souhaitée des débits et que l'on a préalablement identifié.

Il existe différents types de réseau de distribution de fluide, dont trois exemples sont donnés aux figures 4, 5 et 6.

La figure 4 représente un schéma d'une distribution de chauffage ou de climatisation bitube à deux niveaux d'équilibrage, un réglage du réseau principal à l'aide d'un organe d'équilibrage 2, et un réglage de chaque terminal T à l'aide d'un organe d'équilibrage 3. La circulation du fluide est assurée dans ce réseau par une pompe 4.

Les figures 5 et 6 représentent respectivement un circuit à trois niveaux et un circuit à quatre niveaux montrant des imbrications de sous-ensembles.

Suivant une caractéristique commune, le réseau principal est toujours équipé d'un organe d'équilibrage 2, chaque branche est équipée d'un organe d'équilibrage 3 du terminal considéré, et chaque circuit dérivé alimentant des branches est équipé d'un organe d'équilibrage 5.

Les figures 7 et 8 représentent un circuit principal avec une branche dérivée dont une partie est représentée, les symboles A et R schématisant l'aller et le retour au circuit principal. Dans la forme d'exécution représentée sur la tuyauterie aller est disposé un organe d'équilibrage OE et sur la tuyauterie retour est disposée à proximité du circuit principal une prise de pression PP. L'organe d'équilibrage est équipé de deux prises de pression permettant la mesure du débit.

Dans un premier temps, il est procédé à l'aide d'un dispositif de mesure M à la mesure du débit en utilisant les prises de pression associées à l'organe d'équilibrage, puis dans un second temps, comme montré à la figure 8, à la mesure de la perte de pression sur la branche considérée en mesurant la pression, d'une part, au niveau de la prise de pression PP et, d'autre part, au niveau de la prise de pression située à proximité de l'organe d'équilibrage OE de l'autre côté de celui-ci.

II doit être noté qu'il pourrait être possible d'installer l'organe d'équilibrage OE sur la tuyauterie retour et d'installer la prise de pression associée sur la tuyauterie aller.

Le procédé selon l'invention est explicité ci-après en référence aux figures 9 à 12, qui concernent un réseau de distribution comportant un circuit principal et quatre branches dérivées.

Il est prévu une pompe de circulation p, un organe d'équilibrage OE₀ du réseau, chaque branche dérivée comportant des organes d'équilibrage OE₁, OE₂, OE₃, OE₄. Les quatre branches définissent des mailles M₁, M₂, M₃, M₄. Les débits de fluide dans les différentes mailles sont respectivement D₁, D₂, D₃, D₄.

Comme montré à la figure 10, il est procédé à l'identification du réseau de distribution.

Pour la maille 1 :
- ZD₁ = coefficient Z du tronçon 1 (aller et retour) du réseau horizontal,
- ZC₁ = coefficient Z de la branche 1, à l'exclusion de l'organe d'équilibrage,
- ZV₁ = coefficient Z de l'organe d'équilibrage grand ouvert de la branche 1,
- Z₁ = ZC₁ + ZV₁. L'expression du coefficient Z de la maille 1 ouverte est ZM₁O = ZD₁ + ZC₁ + ZV₁. Il est possible d'établir une première expression du coefficient Z de la maille 1 fermée, à partir des débits : ZM₁F = ZM₁O. ${\text{D}}_{\text{AM2}} {\text{= D}}_{\text{1}} {\text{+ D}}_{\text{2}}$

II est possible d'établir une deuxième expression du coefficient Z de la maille 1 fermée à partir des coefficients Z${\text{ZM}}_{\text{1}} \text{F =} \frac{{\text{Z}}_{\text{2}} {\text{.ZM}}_{\text{1}} \text{O}}{\text{[} \sqrt{{\text{Z}}_{\text{2}}} \text{+} \sqrt{{\text{ZM}}_{\text{1}} \text{O}} {\text{]}}^{\text{2}}}$

En égalant ces deux expressions, on peut expliciter Z₂ comme${\text{Z}}_{\text{2}} {\text{= ZC}}_{\text{2}} \text{+} \frac{{\text{ZV}}_{\text{2}}}{{\text{y}}_{\text{2}} {\text{}}^{\text{2}}}$ où y₂ est le degré d'ouverture de l'organe d'équilibrage de la branche 2. On en déduit la valeur de y₂ :

Ce raisonnement tient compte d'une courbe caractéristique linéaire. Dans la pratique, il faut se reporter aux courbes caractéristiques des organes d'équilibrage pour déterminer précisément le degré d'ouverture y.

La même approche algorithmique est effectuée pour les mailles suivantes en allant d'aval en amont.

On retrouve rigoureusement les positions de réglage nominal de tous les organes d'équilibrage quelle que soit la situation de départ et le niveau de déséquilibre des branches.

Lorsque l'on considère un sous-ensemble tel que celui de la figure 9, on fait a priori l'hypothèse, généralement vérifiée, que la branche défavorisée est celle la plus éloignée de la tête de réseau. C'est pour cette raison que l'organe d'équilibrage de cette branche est ouvert. Si ce n'est pas cette branche qui est la branche la plus défavorisée, le calcul conduit forcément, pour l'une des branches située plus en amont, à un degré d'ouverture supérieur à 100 %. Si la branche considérée est la branche i, le coefficient Zi, imposé par le calcul selon la procédure mathématique décrite précédemment, conduit à une valeur yi supérieure à 1.

Dans ces conditions, on impose yi = 1, sous réserve que cette valeur entraîne une perte de charge suffisante pour la mesure, ce qui correspond à l'ouverture maximale de l'organe d'équilibrage de la branche i, et l'on recalcule le coefficient Z de la maille ouverte de rang M (i - 1) O, pour obtenir la répartition des débits souhaités entre la branche i et la partie de réseau située en aval de la branche i, c'est-à-dire Di et (D₁ +... + D (i - 1)).

On recalcule ensuite les coefficients Z de toutes les branches aval et les positions de réglage des organes d'équilibrage correspondant pour retrouver les répartitions de débit souhaitées. Cela se traduit nécessairement par des positions de réglage plus faibles que celles obtenues lors de la première phase de calcul.

On continue ensuite les calculs à partir de la branche i en progressant de nouveau vers l'amont du réseau toujours selon la procédure décrite précédemment. Il est enfin possible de régler l'organe d'équilibrage de tête.

Pour régler convenablement cet organe, il convient de connaître :
- le coefficient Z global du réseau ayant fait l'objet du réglage, et
- le coefficient A de la pompe de circulation pour le débit nominal Dnom où A est l'équivalent actif du coefficient Z pour la pompe de circulation avec$\text{A =} \frac{\text{HM}}{{\text{Dnom}}^{\text{2}}}$ où HM est la hauteur manométrique de la pompe pour le débit nominal du réseau, ce qui permet de calculer la position de l'organe d'équilibrage de tête :${\text{Y}}_{\text{oe tête}} \text{=} \sqrt{\frac{{\text{Z}}_{\text{oenom}}}{{\text{Z}}_{\text{oe}}}}$

Dans le cas d'une caractéristique théorique linéaire.

Dans le cas où le calcul aboutirait à un coefficient Z négatif pour l'organe de tête, cela signifierait que la résistance hydraulique du réseau est plus importante que prévu, ce qui entraînerait un débit de fonctionnement plus faible que le débit total souhaité. Dans le cas où celui-ci serait diminué de plus de 10 %, il faudrait envisager d'augmenter la hauteur manométrique de la pompe et par conséquent sa puissance électrique.

Comme il ressort de ce qui précède, l'invention apporte une grande amélioration à la technique existante en fournissant un procédé de mise en oeuvre simple, rapide et très fiable. Ce procédé consiste de façon résumée à opérer de la façon suivante :
- brancher le mesureur M sur l'organe d'équilibrage d'une branche, n'importe laquelle, sans que l'ordre dans lequel on procède possède une importance.
- repérer :
   - l'adresse de l'organe d'équilibrage,
   - le modèle,
   - le diamètre,
   - la position de réglage,
   - et introduire ces éléments dans le mesureur à l'aide du clavier,

- mesurer le débit,
- introduire dans le mesureur, par l'intermédiaire du clavier, le débit souhaité,
- débrancher l'un des deux flexibles de raccordement à l'organe d'équilibrage et le connecter sur la prise de pression associée,
- mesurer la pression différentielle,
- débrancher le mesureur et recommencer ces mêmes opérations avec chacune des branches suivantes,
- lorsque toutes les mesures ont été effectuées, le logiciel contenu dans le micro-ordinateur du mesureur ou dans un micro-ordinateur extérieur donne la position de réglage définitive de tous les organes d'équilibrage.

Si le sous-ensemble à équiper dispose d'un organe d'équilibrage de tête, la différence de pression disponible à l'entrée du sous-ensemble est constante. On introduit cette valeur à la demande du logiciel puis les caractéristiques de l'organe d'équilibrage.

Le logiciel donne la position de réglage de l'organe d'équilibrage de tête.

Si le sous-ensemble à équilibrer est équipé d'une pompe de circulation et d'un organe d'équilibrage de tête, on introduit à la demande du logiciel les caractéristiques de cette pompe et celles de l'organe d'équilibrage de tête.

Le logiciel donne la position de réglage de l'organe d'équilibrage de tête.

Si le sous-ensemble à équilibrer est raccordé sur un réseau de distribution qui dessert d'autres sous-ensembles analogues, le réglage des organes d'équilibrage de tête des différents sous-ensembles est conduit sous la même procédure que celle mise en oeuvre pour régler les organes d'équilibrage des branches de chacun des sous-ensembles.

## Revendications

1. Procédé d'équilibrage d'un réseau de distribution de fluide non compressible à deux tubes, à plusieurs branches ou colonnes dérivées, **caractérisé en ce qu**'il consiste à :
- décomposer l'installation en réseaux élémentaires, dont chacun comporte un organe d'équilibrage de tête (2) et un organe d'équilibrage (3) sur chaque branche dérivée,
- à disposer pour chaque branche dérivée de deux prises de pression disposées de part et d'autre de l'organe d'équilibrage (3) ou intégrées à celui-ci, et d'une troisième prise de pression située à distance des deux premières,
- à réaliser une mesure du débit de fluide dans une branche quelconque, par mesure de la différence de pression de part et d'autre de son organe d'équilibrage (3),
- à mesurer, à l'aide de la troisième prise de pression et de la prises situées de l'autre côté de l'organe d'équilibrage (3), la différence de pression, sans modifier la position de l'organe d'équilibrage (3),
- à partir de ces valeurs, à calculer le coefficient Z (coefficient de résistance hydraulique) de la branche considérée,
- à effectuer successivement des mesures sur toutes les branches pour en calculer le coefficient Z,
- à déterminer à partir des coefficients Z des différentes branches, les coefficients Z de chaque tronçon du circuit principal, puis
- connaissant le débit souhaité dans chaque branche et en appliquant les formules de couplage en série et en parallèle des coefficients Z successivement dans les différentes branches, à calculer la position de réglage de chaque organe d'équilibrage pour obtenir effectivement le débit souhaité.

2. Procédé selon la revendication 1, **caractérisé en ce qu**'il consiste à disposer chaque organe d'équilibrage (3) d'une branche sur la tuyauterie "aller" ou sur la tuyauterie "retour", à proximité du circuit principal et la troisième prise de pression respectivement sur la tuyauterie "retour" ou sur la tuyauterie "aller", à proximité du circuit principal.

3. Procédé selon l'une quelconque des revendications 1 et 2, **caractérisé en ce qu**'il consiste, pour déterminer la position de réglage définitif de chaque organe d'équilibrage (3), à ouvrir totalement l'organe d'équilibrage (3) de la branche dérivée la plus en aval ou à une valeur d'ouverture entraînant une perte de charge suffisante pour effectuer une mesure de différence de pressions avec une précision suffisante en tenant compte des caractéristiques de l'appareil de mesure, à prendre en considération les débits souhaités dans cette branche et dans la branche immédiatement en amont, à calculer la position de réglage de l'organe situé sur cette branche amont pour que le rapport des résistances hydrauliques respectivement de la branche amont et de la branche aval associée aux tronçons du circuit principal disposés entre la branche amont et la branche aval, permette la répartition des débits souhaités dans les deux branches considérées, la détermination de la position de réglage de l'organe situé sur la branche amont étant réalisée par calcul de la valeur de la résistance hydraulique de cet organe, cette détermination étant effectuée en calculant par deux expressions distinctes, dont l'une contient la valeur de la résistance hydraulique de cet organe de réglage, la résistance hydraulique d'une maille fermée, constituée par les deux branches aval et amont et les deux tronçons de circuit principal disposés entre eux, puis pour les autres organes d'équilibrage, en procédant successivement branche par branche, en considérant globalement d'un point de vue de la résistance hydraulique et du débit toute la partie du réseau située en aval de la branche dont l'organe de réglage doit être réglé.

4. Procédé selon la revendication 3, **caractérisé en ce que**, dans le cas où le calcul de la position d'un organe d'équilibrage (3) conduit à un degré d'ouverture supérieur à 100 %, il consiste, en imposant un degré d'ouverture maximale à cet organe, à recalculer le coefficient Z de la maille ouverte constituée par la partie du réseau située en aval de la branche comprenant cet organe d'équilibrage, pour obtenir la répartition souhaitée des débits entre cette branche et la partie du réseau située en aval, à recalculer les coefficients Z de toutes les branches aval et les positions de réglage des organes d'équilibrage correspondants pour retrouver les répartitions de débits souhaitées, puis à progresser de façon successive, branche par branche, vers l'amont du réseau pour définir la position de chaque organe d'équilibrage.

5. Procédé selon l'une quelconque des revendications 1 à 4,
**caractérisé en ce qu**'il consiste, après réglage définitif de tous les organes d'équilibrage (3), à calculer le coefficient Z global du réseau, à en déduire le coefficient Z de l'organe d'équilibrage de tête (2), égal à la différence entre le coefficient A de la pompe et le coefficient Z global du réseau, le coefficient A étant l'équivalent actif du coefficient Z pour la pompe de circulation avec$\text{A =} \frac{\text{HM}}{{\text{Dnom}}^{\text{2}}}$ où HM est la hauteur manométrique de la pompe pour le débit nominal du réseau,
et Dnom est le débit nominal de la pompe.

6. Procédé selon l'une quelconque des revendications 1 à 5, **caractérisé en ce qu**'il consiste à utiliser un dispositif de mesure (M) comprenant deux prises de pression susceptibles d'être reliées aux prises de pression des branches de l'installation, un clavier de saisie d'informations telles que : adresse d'un organe d'équilibrage, modèle, diamètre, position de réglage relevée, débit souhaité, et un calculateur à microprocesseur réalisant le calcul du coefficient Z des différentes branches et du réseau, et de la position de réglage définitive des différents organes de réglage.

7. Réseau de distribution de fluide non compressible à deux tubes, à plusieurs branches, pour la mise en oeuvre du procédé selon l'une quelconque des revendications 1 à 6, **caractérisé en ce que** chaque branche est équipée d'un organe d'équilibrage (3) disposé sur la tuyauterie "aller" ou sur la tuyauterie "retour", à proximité du circuit principal, avec des prises de pression de part et d'autre de l'organe d'équilibrage et à proximité de celui-ci, et d'une troisième prise de pression respectivement sur la tuyauterie "retour" ou sur la tuyauterie "aller", à proximité du circuit principal.

## Patentansprüche

1. Ausgleichsverfahren für ein Netz zur Verteilung eines inkompressiblen Fluids mit zwei Rohren und mehreren abgeleiteten Zweigen oder Leitungskolonnen, **dadurch gekennzeichnet**, daß es aus folgenden Schritten besteht:
- Zergliedern der Einrichtung in Elementarnetze, deren jedes ein Hauptausgleichorgan (2) und ein Ausgleichorgan (3) auf jedem abgeleiteten Zweig umfaßt,
- Vorsehen zweier Druckanschlußstellen für jeden abgeleiteten Zweig, die auf beiden Seiten des Ausgleichorgans (3) angeordnet oder in ihm integriert sind, und einer dritten Druckanschlußstelle, die von den beiden ersten beabstandet ist,
- Durchführen einer Messung des Fluiddurchflusses in irgendeinem Zweig durch Messen des Druckunterschieds auf beiden Seiten seines Ausgleichorgans (3),
- Messen der Druckdifferenz mittels der dritten Druckanschlußstelle und der auf der anderen Seite des Ausgleichorgans (3) gelegenen Anschlußstelle, ohne die Position des Ausgleichorgans (3) zu ändern,
- Berechnen des Koeffizienten Z (hydraulischer Widerstandskoeffizient) des betreffenden Zweiges auf der Grundlage dieser Werte,
- nacheinander Ausführen von Messungen auf allen Zweigen, um daraus den Koeffizienten Z zu berechnen,
- Bestimmen des Koeffizienten Z für jeden Abschnitt der Hauptleitung, auf der Grundl agedieser Koeffizienten Z der verschiedenen Zweige, dann
- Berechnen der Einstellungsposition jedes Ausgleichorgans, in Kenntnis des erwünschten Durchflusses in jedem Zweig und unter Verwendung der Reihen- und Parallelschaltungsformeln der Koeffizienten Z, um in der Tat den gewünschten Durchfluß zu erhalten.

2. Verfahren gemäß Anspruch 1, **dadurch gekennzeichnet**, daß es darin besteht, jedes Ausgleichorgan (3) eines Zweiges auf der "hinführenden" Leitung oder auf der "rückführenden" Leitung in der Nähe der Hauptleitung und die dritte Druckanschlußstelle auf der "rückführenden" Leitung beziehungsweise der "hinführenden" Leitung in der Nähe der Hauptleitung anzuordnen.

3. Verfahren gemäß einem der Ansprüche 1 und 2, **dadurch gekennzeichnet**, daß es, um die endgültige Einstellung jedes Ausgleichorgans (3) zu bestimmen, darin besteht, das Ausgleichorgan (3) des am weitesten stromab liegenden abgeleiteten Zweigs vollständig oder auf einen Öffnungswert zu öffnen, der einen ausreichenden Lastabfall zur Folge hat, der ausreicht, eine Druckdifferenzmessung mit ausreichender Genauigkeit unter Berücksichtigung der Eigenschaften der Meßvorrichtung auszuführen, die gewünschten Durchflüsse in diesem Zweig und dem unmittelbar stromaufwärts liegenden Zweig zu berücksichtigen, die Einstellposition des auf diesem stromaufwärtigen Zweig gelegenen Organs zu berechnen, damit das Verhältnis der hydraulischen Widerstände des stromaufwärtigen Zweigs beziehungsweise des stromabwärtigen Zweigs, der mit den Abschnitten der Hauptleitung verknüpft ist, die zwischen dem stromaufwärtigen Zweig und dem stromabwärtigen Zweig angeordnet sind, die Verteilung der gewünschten Durchflüsse in den betreffenden Zweigen ermöglicht, wobei die Bestimmung der Einstellposition des auf dem stromaufwärtigen Zweig gelegenen Organs durch die Berechnung des hydraulischen Widerstandswertes dieses Organs erfolgt, wobei diese Bestimmung durchgefunrt wird, indem durch zwei unterschiedliche Ausdrücke, von denen einer den hydraulischen Widerstand dieses Einstellorgans enthält, der hydraulische Widerstand einer geschlossenen Schleife berechnet wird, die aus den zwei stromaufwärtigen und stromabwärtigen Zweigen und den zwei zwischen ihnen angeordneten Hauptleitungsabschnitten besteht, anschließend für die anderen Ausgleichorgane, indem man schrittweise Zweig für Zweig vorgeht, während global der gesamte Teil des Netzes, der stromab von dem Zweig liegt, dessen Einstellorgan einzustellen ist, hinsichtlich des hydraulischen Widerstandes und des Durchflusses berücksichtigt wird.

4. Verfahren gemäß Anspruch 3, **dadurch gekennzeichnet**, daß es für den Falle, daß die Berechnung der Stellung eines Ausgleichorgans (3) zu einem Öffnungsgrad größer als 100% führt, darin besteht, indem für dieses Organ ein maximaler Öffnungsgrad vorgegeben wird, den Koeffizienten Z der offenen Schleife von neuem zu berechnen, die von dem Teil des Netzes gebildet wird, der stromab von dem Zweig liegt, der dieses Ausgleichorgan umfaßt, um die gewünschte Verteilung der Durchflüsse auf diesen Zweig und den stromab gelegenen Teil des Netzes zu erhalten, die Koeffizienten Z aller stromabwärtigen Zweige und die Einstellpositionen der entsprechenden Ausgleichorgane von neuem zu berechnen, um die Verteilung der gewünschten Durchflüsse zu finden, dann nacheinander, Zweig für Zweig zum stromaufwärtigen Bereich des Netzes fortzuschreiten, um die Position jedes Ausgleichorgans festzulegen.

5. Verfahren gemäß einem der Ansprüche 1 bis 4, **dadurch gekennzeichnet**, daß es darin besteht, nach der endgültigen Einstellung aller Ausgleichorgane (3), den globalen Koeffizienten Z des Netzes zu berechnen, daraus den Koeffizienten Z des Hauptausgleichorgans (2) abzuleiten, der gleich der Differenz zwischen dem Koeffizienten A der Pumpe und dem globalen Koeffizienten Z des Netzes ist, wobei der Koeffizient A das wirksame Äquivalent des Koeffizienten Z für die Umwälzpumpe ist mit$\text{A =} \frac{\text{HM}}{{\text{Dnom}}^{\text{2}}}$ wobei HM die manometrische Förderhöhe der Pumpe für den Nenndurchfluß des Netzes ist, und Dnom der Nenndurchfluß der Pumpe ist.

6. Verfahren gemäß einem der Ansprüche 1 bis 5, **dadurch gekennzeichnet**, daß es darin besteht, folgendes zu verwenden: eine Meßvorrichtung (M), die zwei Druckanschlußstellen umfaßt, die in der Lage sind, mit den Druckanschlußstellen der Zweige der Einrichtung verbunden zu werden, eine Tastatur zur Eingabe von Informationen, wie beispielsweise der Adresse eines Ausgleichorgans, dem Modell, dem Durchmesser, der abgelesenen Einstellposition, dem gewünschten Durchfluß, und einen Mikroprozessorrechner, der die Berechnung des Koeffizienten Z der verschiedenen Zweige und des Netzes und der endgültigen Einstellposition der verschiedenen Einstellorgane berechnet.

7. Netz zur Verteilung eines inkompressiblen Fluids mit zwei Rohren und mehreren Zweigen, zur Durchführung des Verfahrens gemäß einem der Ansprüche 1 bis 6, **dadurch gekennzeichnet**, daß jeder Zweig mit einem Ausgleichorgan (3) ausgestattet ist, das auf der "hinführenden" Leitung beziehungsweise auf der "rückführenden" Leitung in der Nähe der Hauptleitung angeordnet ist, mit Druckanschlußstellen auf beiden Seiten des Ausgleichorgans und in seiner Nähe und mit einer dritten Druckanschlußstelle auf der "rückführenden" Leitung beziehungsweise der "hinführenden" Leitung in der Nähe der Hauptleitung.

## Claims

1. Method for balancing a non-compressible fluid distribution network with two pipes, with a plurality of branches or branched columns, **characterised in that** it consists of:
- breaking the installation down into elementary networks, each of which comprises a head-balancing unit (2) and a balancing unit (3) on each branched branch;
- for each branched branch, providing two pressure taps, which are disposed on both sides of the balancing unit (3), or are integrated in the latter, and a third pressure tap, which is located at a distance from the first two;
- carrying out a measurement of the flow rate of fluid in any branch, by measuring the pressure difference on both sides of its balancing unit (3);
- by means of the third pressure tap, and the tap which is located on the other side of the balancing unit (3), measuring the pressure difference, without modifying the position of the balancing unit (3);
- on the basis of these values, calculating the coefficient Z (coefficient of hydraulic resistance) of the branch concerned;
- carrying out measurements in succession on all the branches, in order to calculate their coefficient Z;
- on the basis of the coefficients Z of the different branches, determining the coefficients Z of each section of the main circuit; then
- in the knowledge of the flow rate required in each branch, and by applying the formulae for coupling in series and in parallel of the coefficients Z in succession in the different branches, calculating the position of regulation of each balancing unit, in order actually to obtain the flow rate required.

2. Method according to claim 1, **characterised in that** it consists of disposing each balancing unit (3) of a branch respectively on the "outward" piping or on the "return" piping, in the vicinity of the main circuit, and of disposing the third pressure tap on the "return" piping or on the "outward" piping, in the vicinity of the main circuit.

3. Method according to claim 1 or claim 2, **characterised in that**, in order to determine the definitive position of regulation of each balancing unit (3), it consists of opening the balancing unit (3) of the branched branch which is furthest downstream, fully, or to an opening value which gives rise to a loss of load which is sufficient to carry out a measurement of difference of pressures with sufficient accuracy, taking into account the characteristics of the measuring equipment, to take into consideration the flow rates required in this branch and in the branch immediately upstream, to calculate the position of regulation of the unit which is located on this branch upstream, in order for the ratio of the hydraulic resistances respectively of the branch upstream and of the branch downstream, which is associated with the sections of the main circuit which are disposed between the branch upstream and the branch downstream, to make possible the distribution of the flow rates required in the two branches concerned, determination of the position of regulation of the unit which is located on the branch upstream being carried out by calculating the value of the hydraulic resistance of this unit for regulation, this determination being carried out by calculating by means of two separate expressions, one of which contains the value of the hydraulic resistance of this unit for regulation, the hydraulic resistance of a closed loop, consisting of the two branches upstream and downstream, and of the two sections of main circuit disposed between them, then, for the other balancing units, by proceeding in succession, branch by branch, taking into account as a whole from the point of view of the hydraulic resistance and flow rate, all of the part of the network which is located downstream from the branch, the unit for regulation of which must be regulated.

4. Method according to claim 3, **characterised in that**, if the calculation of the position of a balancing unit (3) leads to a degree of opening which is greater than 100%, it consists, by setting a maximum degree of opening for this unit, of re-calculating the coefficient Z of the open loop constituted by the part of the network which is located downstream from the branch which contains this balancing unit, in order to obtain the required distribution of the flow rates between this branch, and the part of the network which is located downstream, of re-calculating the coefficients Z of all the branches downstream, and the positions of regulation of the corresponding balancing units, in order to obtain once more the distributions of flow rates required, then of progressing in succession, branch by branch, in the upstream direction of the network, in order to define the position of each balancing unit.

5. Method according to any one of claims 1 to 4, **characterised in that**, after definitive regulation of all the balancing units (3) has taken place, it consists of calculating the global coefficient Z of the network, of deducing from this the coefficient Z of the head-balancing unit (2), which is equivalent to the difference between the coefficient A of the pump, and the coefficient Z of the network as a whole, the coefficient A being the active equivalent of the coefficient Z for the circulation pump, wherein$\text{A =} \frac{\text{HM}}{{\text{Dnom}}^{\text{2}}}$ in which HM is the manometric height of the pump for the nominal flow rate of the network; and Dnom is the nominal flow rate of the pump.

6. Method according to any one of claims 1 to 5, **characterised in that** it consists of using a measuring device (M) comprising two pressure taps, which can be connected to the pressure taps of the branches of the installation, a keyboard for acquisition of information, such as the: address of a balancing unit, model, diameter, regulation position detected, flow rate required, and a microprocessor computer which calculates the coefficient Z of the different branches and of the network, and of the definitive position of regulation of the different regulation units.

7. Network for distribution of non-compressible fluid, with two pipes, with a plurality of branches, for implementation of the method according to any one of claims 1 to 6, **characterised in that** each branch is equipped with a balancing unit (3) disposed on the "outward" or "return" piping, in the vicinity of the main circuit, with pressure taps respectively on both sides of the balancing unit, and in the vicinity of the latter, and a third pressure tap on the "return" piping or on the "outward" piping, in the vicinity of the main circuit.
